# EUROPÄISCHE PATENTSCHRIFT

(11) **EP 1 158 247 B1**
(45) Veröffentlichungstag und Bekanntmachung des Hinweises auf die Patenterteilung: **19.04.2006**
(21) Anmeldenummer: 01110618.4
(22) Anmeldetag: 30.04.2001
(51) Int. Cl.: F23R 3/16, F23M 13/00, F01N 1/02

(54) **Vorrichtung zur Dämpfung akustischer Schwingungen in einer Brennkammer**
Apparatus to reduce acoustic vibrations in a combustion chamber
Dispositif pour la réduction des vibrations accoustiques dans une chambre de combustion

(30) Priorität: 26.05.2000 DE 10026121
(43) Veröffentlichungstag der Anmeldung: 28.11.2001
(73) Patentinhaber: Alstom Technology Ltd, 5400 Baden (CH)
(72) Erfinder: Paschereit, Christian Oliver, Dr., 5400 Baden (CH); Weisenstein, Wolfgang, 5453 Remetschwil (CH); Flohr, Peter, Dr., 5400 Baden (CH); Polifke, Wolfgang, Dr. Prof., 85354 Freising (DE)

(56) Entgegenhaltungen:
- EP-A- 0 649 982
- DE-A- 4 414 232
- DE-A- 19 640 980
- GB-A- 2 357 141
- US-A- 5 103 931
- PATENT ABSTRACTS OF JAPAN vol. 1999, no. 05, 31. Mai 1999 (1999-05-31) & JP 11 044266 A (TOYOTA MOTOR CORP), 16. Februar 1999 (1999-02-16)
- PATENT ABSTRACTS OF JAPAN vol. 010, no. 323 (M-531), 5. November 1986 (1986-11-05) & JP 61 129414 A (AGENCY OF IND SCIENCE & TECHNOL), 17. Juni 1986 (1986-06-17)

## Beschreibung

### Technisches Anwendungsgebiet

Die vorliegende Erfindung betrifft eine Vorrichtung zur Dämpfung akustischer Schwingungen in einer Brennkammer sowie eine Brennkammeranordnung, insbesondere einer Gas- oder Dampfturbine, die die Vorrichtung beinhaltet.

Das Hauptanwendungsgebiet der vorliegenden Erfindung liegt im Bereich der Industriegasturbinen. Weltweit werden an Industriegasturbinen, vor allem im Kraftwerkseinsatz, immer höhere Anforderungen an die Einsatzbereitschaft, Lebensdauer und Abgasqualität gestellt. Das zunehmende Bewusstsein für Umweltschutz und Umweltverträglichkeit erfordert die Einhaltung möglichst niedriger Schadstoffemissionen.

Niedrige Emissionen lassen sich bei Industriegasturbinen in wirtschaftlicher Weise nur durch den Einsatz von Vormischbrennern erreichen. Diese Art der Verbrennung neigt jedoch in geschlossenen Brennkammern durch die Ausbildung kohärenter Strukturen und daraus resultierender schwankender Wärmefreisetzung zur Generierung thermoakustischer Schwingungen in der Brennkammer. Diese thermoakustischen Schwingungen beeinflussen nicht nur die Verbrennungsqualität negativ, sondern können auch die Lebensdauer der hochbelasteten Bauelemente drastisch reduzieren.

### Stand der Technik

Zur Dämpfung derartiger thermoakustischer Schwingungen ist bereits seit langem die Anwendung des Prinzips des so genannten Helmholtz-Resonators bekannt. Dieses Prinzip wird im Folgenden anhand der Figur 1 näher erläutert. Die Figur zeigt den prinzipiellen Aufbau eines Helmholtz-Resonators 4, der aus einem Resonanzvolumen 3 und einem Verbindungskanal 2 zu der Kammer 1 besteht, in der die thermoakustischen Schwingungen auftreten. Eine derartige Vorrichtung kann analog einem mechanischen Feder-Masse-System betrachtet werden. Dabei wirkt das Volumen V des Helmholtz-Resonators 4 als Feder und das im Verbindungskanal 2 befindliche Gas als Masse. Mit Hilfe der Hohlraumabmessungen kann die Resonanzfrequenz f₀ des Systems berechnet werden. ${f}_{0} = \frac{c}{2 π} ∗ \sqrt{\frac{S}{V [ I + \frac{π}{2} R ]}}$
mit:
- V =: Volumen des Helmholtz-Resonators 4
- R =: Radius des Verbindungskanals 2
- l =: Länge des Verbindungskanals 2
- S =: Fläche der Öffnung, durch die die Anregung erfolgt

Bei dieser Resonanzfrequenz f₀ verhält sich ein Helmholtz-Resonator akustisch wie eine unendlich große Öffnung, d.h. er verhindert die Entstehung einer stehenden Welle bei dieser Frequenz.

Diese Technik der Dämpfung thermoakustischer Schwingungen mit Hilfe eines Helmholtz-Resonators wird auch zur Dämpfung der Schwingungen in Brennkammern von Gas- oder Dampfturbinen bereits eingesetzt. Beim Einsatz in Gas- oder Dampfturbinen tritt jedoch das Problem auf, dass die zu dämpfende Frequenz nicht durch eine intermittierende Verbrennung bestimmt wird, sondern durch die Erfüllung des Rayleigh-Kriteriums in der Brennkammer und die akustische Antwort des umgebenden Systems aus Zuströmung, Brenner, Brennkammer und akustischer Abschlussbedingung.

Die zu dämpfende Frequenz lässt sich daher bei diesen Systemen mit den zurzeit zur Verfügung stehenden rechnerischen Werkzeugen nicht mit der erforderlichen Genauigkeit im Voraus bestimmen. Dies ist jedoch die Voraussetzung, um die exakte Dimensionierung des Resonanzvolumens beim Bau der Gasturbine berücksichtigen zu können. Weiterhin können sich das akustische Verhalten des Systems und somit die Frequenzen der zu dämpfenden Schwingungen bei einer Änderung des Betriebspunktes entscheidend ändern, so dass unter Umständen zusätzliche Resonatoren, die auf weitere Frequenzen abgestimmt sind, zum Einsatz kommen müssen.

Eine derartige Anordnung mit mehreren Helmholtz-Resonatoren ist beispielsweise aus der DE 33 24 805 A1 bekannt. Die Druckschrift beschreibt eine Einrichtung zur Vermeidung von Druckschwingungen in Brennkammern, bei der mehrere Helmholtz-Resonatoren mit unterschiedlichem Resonanzvolumen entlang des Gasleitungsweges zum Brenner angeordnet sind. Durch die unterschiedlichen Resonanzvolumina lassen sich mit diesem System Schwingungen unterschiedlicher Frequenzen dämpfen. Die optimale Dimensionierung der einzelnen Helmholtz-Resonatoren erfordert jedoch auch hier wiederum die Kenntnis über die beim Betrieb der Anlage auftretenden Frequenzen, die beim Bau der Anlage jedoch noch nicht exakt angegeben werden können. Weiterhin ist die Anordnung mehrerer Helmholtz-Resonatoren aufgrund des dafür erforderlichen zusätzlichen Platzbedarfs ungünstig.

Die DE 196 40 980 A1 beschreibt eine weitere bekannte Vorrichtung zur Dämpfung von thermoakustischen Schwingungen in einer Brennkammer. Bei dieser Vorrichtung ist die seitliche Wandung des Resonanzvolumens des Helmholtz-Resonators als mechanische Feder ausgebildet. An der aufgrund der Federwirkung schwingenden Wandung der Stirnfläche des Resonanzvolumens ist eine zusätzliche mechanische Masse befestigt. Mit dieser Anordnung wird das virtuelle Volumen des Helmholtz-Resonators beeinflusst und eine größere Dämpferleistung erzielt. Durch Veränderung der mechanischen Masse am Resonator kann nachträglich eine Feinabstimmung auf die Resonanzfrequenz durchgeführt werden. Auch dies erfordert jedoch einen nachträglichen Eingriff in den Aufbau der Gasturbinenanlage.

In der Vergangenheit wurden auf dem Gebiet der Abgasanlagen von Verbrennungsmotoren ebenfalls Helmholtz-Resonatoren zur Schwingungsdämpfung eingesetzt. Aus diesem Bereich ist auch der Einsatz von verstellbaren Resonatoren zur Änderung der Resonanzfrequenz bekannt. So wurden beispielsweise schon während des ersten Weltkrieges die Zweitakt-Dieselmotoren für Zeppelin-Luftschiffe der Firma Maybach durch verstellbare Resonatoren im Abgasrohr dem jeweiligen Betriebspunkt angepasst. Zu diesem Zweck wurden durch mechanische Getriebe Zylinder ineinander verschoben und dadurch das Resonanzvolumen verändert. Diese Technik erweist sich bei den genannten Abgasanlagen aufgrund der guten Zugänglichkeit dieser Anlagen und dem dort herrschenden relativ niedrigen Druck- und Temperaturverhältnis als praktikabel. Für den Einsatz im Druckbereich moderner Industriegasturbinen scheidet eine derartige Lösung jedoch vollständig aus. Die Durchführung eines mechanischen Getriebes durch das Druckgehäuse einer Gasturbine würde unvermeidbare Leckagen herbeiführen und daher zu nicht tolerierbaren Verlusten führen. Außerdem könnten die bei Industriegasturbinen vorherrschenden Temperatureinflüsse nur durch ein sehr kompliziertes Getriebe kompensiert werden.

Die US 5 103 931 A beschreibt eine Vorrichtung zur Schalldämpfung von Verbrennungsmotoren, bei der in einer Ausgestaltung ebenfalls ein Helmholtz-Resonator eingesetzt wird. Der Helmholtz-Resonator ist auf einer Seite von einer dehnbaren Membran begrenzt, mit der das Resonatorvolumen angepasst werden kann und die das Resonatorvolumen von einer Flüssigkeitskammer trennt.

Der vorliegenden Erfindung liegt die Aufgabe zugrunde, eine Vorrichtung zur Dämpfung von thermoakustischen Schwingungen sowie eine Brennkammeranordnung mit dieser vorrichtung anzugeben, die eine kontinuierliche Anpassung an die Frequenzen der zu dämpfenden Schwingungen auch unter hohen Druckverhältnissen, wie sie beispielsweise bei Gasturbinen vorliegen, ermöglicht.

### Darstellung der Erfindung

Die Aufgabe wird mit der Vorrichtung bzw. der Brennkammeranordnung nach den Ansprüchen 1 bzw. 7 gelöst. Vorteilhafte Ausgestaltungen der Vorrichtung sowie der Brennkammeranordnung sind Gegenstand der Unteransprüche.

Die Vorrichtung setzt sich aus einem Helmholtz-Resonator mit einem Verbindungskanal zusammen, der mit der Brennkammer, beispielsweise der Brennkammer einer Gasturbine, verbunden wird. Im Gegensatz zu den bekannten Dämpfungsvorrichtungen ist bei der vorliegenden Vorrichtung ein durch Zuführen oder Ablassen eines Fluids über eine Zuleitung im Volumen veränderbarer Hohlkörper vorgesehen, der entweder innerhalb des Helmholtz-Resonators angeordnet ist oder derart an diesen angrenzt, dass sich das Resonanzvolumen des Helmholtz-Resonators bei einer Änderung des Volumens des Hohlkörpers verändert, wobei das Fluid ein Gas ist, dessen Zuführen bzw. Ablassen durch einen Regler gesteuert wird.

Bei einer Anordnung des im Volumen veränderbaren Hohlkörpers im Helmholtz-Resonator verkleinert sich somit das Resonanzvolumen, wenn der Hohlkörper über die Zuleitung mit dem Gas aufgeblasen wird. Im umgekehrten Fall vergrößert sich das Resonanzvolumen des Helmholtz-Resonators, wenn aus dem Hohlkörper eine bestimmte Menge des Gases abgelassen wird. Die Veränderung des Resonanzvolumens bewirkt in bekannter Weise eine Änderung der Resonanzfrequenz.

Auf diese Weise kann die Resonanzfrequenz des Helmholtz-Resonators jederzeit durch einfaches Aufblasen oder Ablassen des Hohlkörpers an die im Kammervolumen auftretenden thermoakustischen Schwingungsfrequenzen angepasst werden. Eine genaue Kenntnis der im Betrieb auftretenden Frequenzen beim Bau der entsprechenden Anlage ist daher nicht mehr erforderlich. Die Schwingungen können über ein breites Spektrum individuell einstellbarer Frequenzen gedämpft werden. Im praktischen Einsatz lässt sich durch die Veränderung des Resonanzvolumens, die zu jeder Zeit während des Betriebs der Anlage möglich ist, die Resonanzfrequenz der eingebauten Resonatoren passend zum jeweiligen Betriebspunkt einstellen.

Ein besonderer Vorteil ergibt sich dadurch, dass das Resonanzvolumen des Helmholtz-Resonators, der in der Regel innerhalb des Druckgehäuses der Gasturbine angeordnet ist, verändert werden kann, ohne dass hierfür bewegliche Teile durch die Wandung des Druckbehälters hindurchgeführt werden müssen. Die Zuleitung zum Hohlkörper kann als starres Rohr ausgeführt und daher problemlos mit hoher Dichtigkeit durch das Druckgehäuse hindurch zum Außenraum geführt werden.

In einer weiteren Ausführungsform der vorliegenden Vorrichtung weist der Helmholtz-Resonator eine positionsveränderbare Wandung auf, an die der Hohlkörper angrenzt. Die positionsveränderbare Wandung wird über einen Federmechanismus gegen den Hohlkörper gedrückt. Auf diese weise wird bei einem Aufblasen des Hohlkörpers die positionsveränderbare Wandung gegen die Federkraft nach Innen gedrückt und verringert auf diese Weise das Resonanzvolumen des Helmholtz-Resonators. Im umgekehrten Fall des Ablassens von Gas aus dem Hohlkörper vergrößert sich das Resonanzvolumen durch Verschiebung der Wandung aufgrund der in Richtung des Hohlkörpers wirkenden Federkraft. Der Helmholtz-Resonator kann hierbei in Form eines Faltenbalges ausgeführt sein, wie dies aus der eingangs angeführten DE 196 40 980 A1 bekannt ist. Es versteht sich jedoch von selbst, dass auch andere Möglichkeiten einer entsprechenden Ausgestaltung des Helmholtz-Resonators möglich sind, bei der der obige Effekt erzielt wird.

Bei dieser Ausführungsform muss der volumenveränderbare Hohlkörper an einer Stelle relativ zum Helmholtz-Resonator innerhalb des Druckgehäuses fixiert werden, um die entsprechende Gegenkraft auf die positionsveränderbare Wandung des Helmholtz-Resonators ausüben zu können.

Der im Volumen veränderbare Hohlkörper ist vorzugsweise als aufblasbarer temperaturfester Ballon oder als aufblasbarer metallischer Faltenbalg ausgeführt. Die Zuleitung zum Hohlkörper kann flexibel oder starr ausgeführt werden.

Die Gaszufuhr zum Hohlkörper bzw. das Gasablassen aus dem Hohlkörper wird automatisch von einem Regler vorgenommen, der außerhalb des Druckgehäuses an der Zuleitung vorgesehen ist. Dieser Regler verändert das Resonanzvolumen des Helmholtz-Resonators in Abhängigkeit von der in der Brennkammer auftretenden Frequenz der thermoakustischen Schwingungen mit der höchsten Amplitude, in dem er das Gas in den Hohlkörper bläst oder aus diesem ablässt. Die jeweiligen Schwingungsamplituden und Schwingungsfrequenzen werden hierbei mit einem entsprechenden Sensor, wie er dem Fachmann bekannt ist, gemessen. Vorzugsweise steuert der Regler das Resonanzvolumen bzw. das Volumen des Hohlkörpers durch Zufuhr bzw. Ablassen von Verdichterluft, die er vom Verdichteraustritt der Gasturbine erhält. Auf diese Art kann jederzeit während des Betriebs der Gasturbine eine optimale Schwingungsdämpfung erreicht werden, da der Regler das Resonanzvolumen jederzeit exakt an die jeweiligen auftretenden Frequenzen anpassen kann.

Die vorliegende Vorrichtung bzw. Brennkammeranordnung wird nachfolgend anhand von Ausführungsbeispielen in Verbindung mit den Figuren nochmals kurz erläutert. Hierbei zeigen:
- Fig. 1: den prinzipiellen Aufbau eines Helmholtz-Resonators;
- Fig. 2: ein erstes Ausführungsbeispiel für den Aufbau der vorliegenden Vorrichtung; und
- Fig. 3: ein zweites Ausführungsbeispiel für den Aufbau der vorliegenden Vorrichtung.

### Wege zur Ausführung der Erfindung

Figur 1 zeigt den prinzipiellen Aufbau eines Helmholtz-Resonators 4 mit dem Resonanzvolumen 3 und einem Verbindungskanal 2, wie er aus dem Stand der Technik bekannt ist. Einzelheiten hierzu wurden in der Beschreibungseinleitung bereits dargelegt.

Ein erstes Ausführungsbeispiel für eine erfindungsgemäße Vorrichtung an einer Brennkammer 1 einer Gasturbine ist in Figur 2 dargestellt. In dieser Figur ist der abstimmbare Helmholtz-Resonator 4 zu erkennen, der über einen Verbindungskanal 2 mit der Brennkammer 1 verbunden ist. Innerhalb des Helmholtz-Resonators 4 ist ein Hohlkörper 6 angeordnet, dessen Volumen durch Zuführen oder Ablassen von Gas über eine Zuleitung 5 veränderbar ist. Der Hohlkörper 6 besteht in diesem Beispiel aus einem metallischen Faltenbalg, der durch Luft 10 vom Verdichteraustritt der Gasturbine aufgeblasen oder durch Ablassen dieser Luft entspannt wird. Hierdurch wird der von Verbrennungsgasen gefüllte Innenraum des Helmholtz-Resonators 4, das so genannte Resonanzvolumen 3, ausgehend von einer Mittellage vergrößert oder verkleinert, wie in der Figur durch den Pfeil angedeutet ist. Die Steuerung des Aufblasens oder Ablassens des Faltenbalges 6 erfolgt über einen entsprechenden Regler 7, der das Volumen in Abhängigkeit von den jeweils zu dämpfenden thermoakustischen Schwingungsfrequenzen einstellt. Die Ausgestaltung des Hohlkörpers 6 als metallischer Faltenbalg ist besonders für den Einsatz unter hohen Temperaturen geeignet.

Die Zuleitung 5 zum Faltenbalg 6 erfolgt durch das Druckgehäuse 8 der Gasturbine hindurch. Diese Durchführung durch das Druckgehäuse 8 kann gut abgedichtet werden, da sie keine beweglichen Bauteile enthält. Mit der vorliegenden Vorrichtung ist es daher möglich, das Resonanzvolumen 3 des Helmholtz-Resonators 4, der innerhalb des Druckgehäuses 8 montiert ist, von außerhalb des Druckgehäuses zu verändern, ohne die Gefahr einer Leckage des Druckgehäuses 8 zu erhöhen.

Entscheidenden Einfluss auf die Resonanzfrequenz des abstimmbaren Helmholtz-Resonators 4 haben nicht nur die Größe des Resonanzvolumens 3 und die Länge des Verbindungskanals 2 zur Brennkammer 1, sondern auch die Länge der Zuleitung 5 zum Regler 7 sowie die Temperatur der Steuerluft, d.h. des für das Aufblasen des Hohlkörpers 6 eingesetzten Gases. Die Zusammenhänge sind jedoch relativ komplex. Als Leitlinie kann angegeben werden, dass der mit der Vorrichtung regelbare Frequenzbereich mit zunehmender Temperaturdifferenz der im Helmholtz-Resonator 4 aneinander grenzenden Gase - Verbrennungsluft im Resonanzvolumen 3 und Steuerluft im Hohlkörper 6 - vergrößert wird. Durch geeignete Wahl bzw. Anpassung der Temperatur der eingesetzten Steuerluft zum Aufblasen des Hohlkörpers 6 kann dieser Frequenzbereich somit vergrößert werden.

Die Abstimmung des Resonanzvolumens 3 erfolgt über den automatischen Regler 7, der, wie bereits angeführt, je nach Frequenzlage der höchsten Schwingungsamplitude in der Brennkammer den Faltenbalg 6 vergrößert oder verkleinert. Da sich die Lage dieser Amplitude auf der Frequenzachse beim Betrieb des Brenners nur innerhalb eines relativ schmalen Bandes ändert, ist keine besonders schnelle Regelung erforderlich, um eine optimale Anpassung zu erzielen.

Figur 3 zeigt schließlich ein weiteres Beispiel für eine mögliche Ausführungsform der erfindungsgemäßen Vorrichtung. In diesem Beispiel ist der Hohlkörper 6 nicht innerhalb des Helmholtz-Resonators 4 angeordnet, sondern grenzt an eine positionsveränderbare Wandung 11 dieses Resonators 4 an. Das Funktionsprinzip ist das Gleiche wie im Zusammenhang mit Figur 2 bereits erläutert. Bei dieser Ausführungsform ist der Helmholtz-Resonator 4 ebenso wie der Hohlkörper 6 - zumindest teilweise - als Faltenbalg ausgeführt, wobei eine Stirnfläche des Helmholtz-Resonators 4 an eine Stirnfläche des Hohlkörpers 6 angrenzt. Die gegenüberliegende Stirnfläche des Hohlkörpers 6 ist an einer entsprechenden Verankerung 9 im Druckgehäuse 8 fixiert.

Wird bei dieser Ausführungsform der Hohlkörper 6 über die Zuleitung 5 und den Regler 7 aufgeblasen, so verschiebt sich die positionsveränderliche Wandung 11 des Helmholtz-Resonators 4 in der Figur nach links, so dass das Resonanzvolumen 3 verkleinert wird. Im umgekehrten Fall ergibt sich eine Verschiebung nach rechts, wobei das Resonanzvolumen 3 vergrößert wird. Für diese Verschiebung ist es allerdings erforderlich, dass ein Federmechanismus die positionsveränderbare Wandung 11 des Helmholtz-Resonators 4 gegen den Hohlkörper 6 drückt. Dieser Federmechanismus kann beispielsweise durch eine elastische Ausgestaltung des Wandmaterials des Faltenbalges erreicht werden. Alternativ kann hierfür eine Feder innerhalb des Helmholtz-Resonators 4 vorgesehen sein.

### Bezugszeichenliste

- 1: Brennkammer
- 2: Verbindungskanal
- 3: Resonanzvolumen
- 4: Helmholtz-Resonator
- 5: Zuleitung
- 6: Hohlkörper; Faltenbalg.
- 7: Regler
- 8: Druckgehäuse
- 9: Verankerung
- 10: Luft vom Verdichteraustritt
- 11: positionsveränderbare Wandung

## Patentansprüche

1. Vorrichtung zur Dämpfung akustischer Schwingungen in einer Brennkammer (1), bestehend aus einem Helmholtz-Resonator (4) mit einem veränderbaren Resonanzvolumen (3) und einem Verbindungskanal (2), über den die Brennkammer (1) mit dem Resonanzvolumen (3) verbunden werden kann,
**dadurch gekennzeichnet,**
**dass** der Helmholtz-Resonator (4) einen durch Zuführen oder Ablassen eines Fluids über eine Zuleitung (5) im Volumen veränderbaren Hohlkörper (6) beinhaltet oder derart an diesen angrenzt, dass sich das Resonanzvolumen (3) des Helmholtz-Resonators (4) bei einer Änderung des Volumens des Hohlkörpers (6) verändert, wobei das Fluid ein Gas ist, dessen Zuführen bzw. Ablassen durch einen Regler gesteuert wird.

2. Vorrichtung nach Anspruch 1,
**dadurch gekennzeichnet,**
**dass** der im Volumen veränderbare Hohlkörper (6) ein aufblasbarer temperaturfester Ballon ist.

3. Vorrichtung nach Anspruch 1,
**dadurch gekennzeichnet,**
**dass** der im Volumen veränderbare Hohlkörper (6) ein aufblasbarer metallischer Faltenbalg ist.

4. Vorrichtung nach einem der Ansprüche 1 bis 3,
**dadurch gekennzeichnet,**
**dass** bei einer Anordnung des Hohlkörpers (6) im Helmholtz-Resonator (4) die Zuleitung (5) durch eine Durchfü.hrung in einer Wandung des Helmholtz-Resonators (4) verläuft .

5. Vorrichtung nach einem der Ansprüche 1 bis 3,
**dadurch gekennzeichnet,**
**dass** der Helmholtz-Resonator (4) zumindest eine positionsveränderbare wandung (11) aufweist, an die der Hohlkörper (6) angrenzt, sowie einen Federmechanismus, mit der die Wandung (11) gegen den Hohlkörper (6) gedrückt wird.

6. Vorrichtung nach einem der Ansprüche 1 bis 5,
**dadurch gekennzeichnet,**
**dass** der Regler (7) das Zuführen oder Ablassen des Fluids über die Zuleitung (5) in Abhängigkeit von der Frequenz der jeweils höchsten Schwingungsamplitude in der Brennkammer (1) regelt.

7. Brennkammeranordnung mit einer Vorrichtung nach einem der vorangehenden Ansprüche, bei der die Brennkammer (1) und der Helmholtz-Resonator (4) innerhalb eines Druckgehäuses (B) einer Gas- oder Dampfturbine angeordnet sind,
**dadurch gekennzeichnet,**
**dass** die Zuleitung (5) zum Hohlkörper (6) durch das Druckgehäuse (8) nach außen geführt ist.

8. Brennkammeranordnung nach Anspruch 7,
**dadurch gekennzeichnet,**
**dass** die Zuleitung (5) derart angeordnet ist, dass ihr Verdichterluft der Gas- oder Dampfturbine zuführbar ist.

## Claims

1. Apparatus for damping acoustic vibrations in a combustion chamber (1), comprising a Helmholtz resonator (4) having a variable resonant volume (3) and a connecting duct (2), by means of which the combustion chamber (1) can be connected to the resonant volume (3),
**characterized**
**in that** a hollow body (6) whose volume can be varied by supplying or discharging a fluid via a supply line (5) is contained within the Helmholtz resonator (4) or is adjoined by the latter in such a way that the resonant volume (3) of the Helmholtz resonator (4) varies with a change in volume of the hollow body (6), the fluid being a gas which is supplied or discharged in a manner controlled by a closed-loop controller.

2. Apparatus according to Claim 1,
**characterized**
**in that** the variable-volume hollow body (6) is an inflatable, heat-resistant balloon.

3. Apparatus according to Claim 1,
**characterized**
**in that** the variable-volume hollow body (6) is an inflatable metallic bellows.

4. Apparatus according to one of Claims 1 to 3,
**characterized**
**in that**, when the hollow body (6) is arranged in the Helmholtz resonator (4), the supply line (5) runs through an aperture in a wall of the Helmholtz resonator (4).

5. Apparatus according to one of Claims 1 to 3,
**characterized**
**in that** the Helmholtz resonator (4) has at least one moveable wall (11), which is adjoined by the hollow body (6), and also a spring mechanism which presses the wall (11) against the hollow body (6).

6. Apparatus according to one of Claims 1 to 5,
**characterized**
**in that** the closed-loop controller (7) controls the supply or discharge of the fluid via the supply line (5) as a function of the frequency of the highest instantaneous vibration amplitude in the combustion chamber (1).

7. Combustion chamber arrangement having an apparatus according to one of the preceding claims, in which the combustion chamber (1) and the Helmholtz resonator (4) are arranged within a pressure casing (8) of a gas or steam turbine,
**characterized**
**in that** the supply line (5) to the hollow body (6) is passed out through the pressure casing (8).

8. Combustion chamber arrangement according to Claim 7,
**characterized**
**in that** the supply line (5) is arranged in such a way that compressor air from the gas or steam turbine can be supplied to it.

## Revendications

1. Dispositif pour amortir les vibrations acoustiques dans une chambre de combustion (1), composé d'un résonateur de Helmholtz (4) avec un volume de résonance (3) variable et un conduit de liaison (2) par le biais duquel la chambre de combustion (1) peut être reliée avec le volume de résonance (3), **caractérisé en ce que** le résonateur de Helmholtz (4) contient un corps creux (6) dont le volume peut être modifié en acheminant ou en évacuant un fluide par le biais d'une conduite d'arrivée (5) ou est contigu à celui-ci de telle sorte que le volume de résonance (3) du résonateur de Helmholtz (4) varie en modifiant le volume du corps creux (6), le fluide étant un gaz dont l'arrivée ou l'évacuation est commandée par un régulateur.

2. Dispositif selon la revendication 1, **caractérisé en ce que** le corps creux (6) à volume variable est un ballon gonflable résistant à la température.

3. Dispositif selon la revendication 1, **caractérisé en ce que** le corps creux (6) à volume variable est un soufflet métallique gonflable.

4. Dispositif selon l'une des revendication 1 à 3, **caractérisé en ce que** lorsque le corps creux (6) est monté dans le résonateur de Helmholtz (4), la conduite d'arrivée (5) passe à travers une traversée dans une paroi du résonateur de Helmholtz (4).

5. Dispositif selon l'une des revendication 1 à 3, **caractérisé en ce que** le résonateur de Helmholtz (4) présente au moins une paroi (11) dont la position est modifiable à laquelle le corps creux (6) est contigu ainsi qu'un mécanisme à ressort avec lequel la paroi (11) est poussée contre le corps creux (6).

6. Dispositif selon l'une des revendication 1 à 5, **caractérisé en ce que** le régulateur (7) régule l'acheminement ou l'évacuation du fluide par le biais de la conduite d'arrivée (5) en fonction de la fréquence de l'amplitude d'oscillation à chaque fois la plus élevée dans la chambre de combustion (1).

7. Arrangement de chambre de combustion comprenant un dispositif selon l'une des revendications précédentes, avec lequel la chambre de combustion (1) et le résonateur de Helmholtz (4) sont disposés à l'intérieur d'un boîtier de pression (8) d'une turbine à gaz ou à vapeur, **caractérisé en ce que** la conduite d'arrivée (5) vers le corps creux (6) est acheminée vers l'extérieur à travers le boîtier de pression (8).

8. Arrangement de chambre de combustion selon la revendication 7, **caractérisé en ce que** la conduite d'arrivée (5) est disposée de telle sorte que l'air comprimé de la turbine à gaz ou à vapeur peut lui être acheminé.
